# EUROPÄISCHE PATENTSCHRIFT

(11) **EP 2 636 832 B1**
(45) Veröffentlichungstag und Bekanntmachung des Hinweises auf die Patenterteilung: **23.10.2019**
(21) Anmeldenummer: 13001064.8
(22) Anmeldetag: 04.03.2013
(51) Int. Cl.: E05D 3/02, E05D 5/02, E05D 7/04, E05D 7/10, E05D 11/00

(54) **Beschlag und Verwendung für eine Duschabtrennung**
Fitting and use for a shower partition
Armature et son utilisation pour une séparation de douche

(30) Priorität: 05.03.2012 DE 202012002140 U; 07.03.2012 DE 202012002231 U; 08.06.2012 DE 202012005692 U
(43) Veröffentlichungstag der Anmeldung: 11.09.2013
(73) Patentinhaber: Schulte Duschkabinenbau GmbH & Co. KG, 59846 Sundern (DE)
(72) Erfinder: Hirche, Frank, 56567 Neuwied (DE); Liebich, Michael, 59846 Sundern (DE)
(74) Vertreter: Von Rohr Patentanwälte Partnerschaft mbB

(56) Entgegenhaltungen:
- EP-A1- 0 704 594
- EP-A1- 0 719 901

## Beschreibung

Die vorliegende Erfindung betrifft einen Beschlag gemäß dem Oberbegriff des Anspruchs 1 sowie eine Verwendung eines Beschlags für eine Duschabtrennung gemäß dem Oberbegriff des Anspruchs 12.

Die DE 201 12 682 U1 und die DE 296 23 000 U1 offenbaren einen scharnierartigen Beschlag für eine Schwenktür einer Duschabtrennung, wobei der Beschlag eine Hubeinrichtung zum Überlagern einer axialen Hubbewegung beim Schwenken der Schwenktür aufweist.

Die DE 203 04 389 U1 offenbart einen scharnierartigen Pendelbeschlag, der zwei Beschlaghälften aufweist, die gelenkig miteinander verbunden sind. Eine Beschlaghälfte weist zwei Schenkelabschnitte auf, die einen Lagerabschnitt der anderen Beschlaghälfte axial oben und unten übergreifen. Der Beschlag dient der gelenkigen Verbindung zweier Scheiben, wobei eine Beschlaghälfte in eine randoffene Aussparung einer der Scheiben eingreift und eine durchgehende Dichtung zur Abdichtung zwischen den beiden Scheiben vorgesehen ist.

Die EP 07 119 901 A1 offenbart ein Scharnier, insbesondere für Kraftfahrzeuge, wobei eine Scharnierhälfte mit einem Lagerauge schwenkbar zwischen zwei Schenkeln einer anderen Scharnierhälfte gehalten ist und ein Schenkel über eine achsparallele Schraube lösbar gehalten ist. Ein einfacher Scharnieraufbau wird angestrebt, wobei das Scharnier eine geringe Reibung aufweisen und leicht separierbar sein soll.

Die EP 07 104 594 A1 offenbart ein Scharnier mit einer Scharnierhälfte, die einen nach oben und unten abragenden Scharnierbolzen aufweist, auf den separate Scharnierlappen aufschiebbar sind, die gemäß einer Ausführungsvariante auch miteinander gekoppelt werden können. Insbesondere offenbart diese Druckschrift ein Beschlag mit zwei gelenkig verbundenen Beschlaghälften, wobei eine erste Beschlaghälfte an der anderen zweiten Beschlaghälfte einhängbar und mittels einer Aushebesicherung gegen ein Aushängen sicherbar ist, wobei die erste Beschlaghälfte zwei Schenkelabschnitte aufweist und damit einen Lagerabschnitt der anderen zweiten Beschlaghälfte axial oben und unten übergreift, wobei die erste Bechlaghälfte relativ zu dem Lagerabschnitt der anderen zweiten Beschlaghälfte drehbar ist, wobei die Aushebesicherung axial an dem Lagerabschnitt angreift, ein Schenkelabschnitt lösbar und mittels einer Schraube mit der ersten Beschlaghälfte verbunden ist und der lösbare Schenkelabschnitt die Aushebesicherung bildet.

Der vorliegenden Erfindung liegt die Aufgabe zugrunde, einen Beschlag und eine Verwendung anzugeben, wobei ein einfacher Aufbau, eine einfache Montage und eine gute Abdichtung auch bei einer Duschabtrennung ermöglicht wird bzw. werden.

Die obige Aufgabe wird durch einen Beschlag gemäß Anspruch 1 oder durch eine Verwendung gemäß Anspruch 12 gelöst. Vorteilhafte Weiterbildungen sind Gegenstand der Unteransprüche.

Die vorliegende Erfindung befasst sich mit einem Beschlag, der insbesondere scharnierartig ausgebildet ist und zwei gelenkig verbundene oder verbindbare Beschlaghälften aufweist. Der Beschlag dient der gelenkigen Verbindung einer ersten Scheibe, vorzugsweise eines Türblatts, mit einer zweiten Scheibe oder mit einer Wand oder dergleichen.

Gemäß der vorliegenden Erfindung ist eine erste Beschlaghälfte an der anderen zweiten Beschlaghälfte einhängbar und mittels einer Aushebesicherung gegen ein Aushängen sicherbar, wobei die Aushebesicherung axial und/oder außen an einem Lagerabschnitt der zweiten Beschlaghälfte, angreift oder axial in den Lagerabschnitt eingreift. Dies gestattet eine sehr einfache Montage vor Ort, insbesondere kann eine erste Scheibe eine Tür bilden, die mittels des Beschlags bzw. der zugeordneten ersten Beschlaghälfte einhängbar ist. Die Aushebesicherung kann sehr robust und stabil ausgeführt sein, insbesondere da diese vorzugsweise von außen bzw. axial am Lagerabschnitt einer Beschlaghälfte angreift und dadurch die erste Beschlaghälfte und damit die erste Scheibe bzw. Tür gegen ein Aushängen sichert.

Gemäß der vorliegenden Erfindung weist eine erste Beschlaghälfte zwei Schenkelabschnitte auf, die einen Lagerabschnitt der anderen zweiten Beschlaghälfte axial oben und unten übergreifen, wobei ein Schenkelabschnitt lösbar bzw. mittels mindestens einer Schraube mit der ersten Beschlaghälfte verbunden ist. Dies gestattet einen einfachen Aufbau und eine einfache Montage, insbesondere wenn die erste Beschlaghälfte den Lagerabschnitt zumindest im Wesentlichen U-förmig umgibt.

Der lösbare Schenkelabschnitt bildet eine Aushebesicherung im vorgenannten Sinn. Dies ist einem einfachen und kostengünstigen Aufbau sowie einer einfachen Montage zuträglich.

Der Beschlag weist eine Hubeinrichtung zum Überlagern einer axialen Hubbewegung beim Schwenken des Beschlags auf. Die Hubbewegung wird beim Schwenken aus einer Ausgangsstellung in eine Schwenkrichtung oder in entgegengesetzte Schwenkrichtungen erzeugt und bewirkt ein Anheben der Scheibe bzw. Tür.

Vorzugsweise weist eine Beschlaghälfte des Beschlags eine Haltenut und eine davon gehaltene Lagerdichtung zur Abdichtung gegen einen relativ zu dieser Beschlaghälfte bewegbaren Lagerabschnitt auf. Insbesondere ist der Lagerabschnitt drehbar und/oder axial zur Überlagerung einer Axialbewegung bewegbar. Besonders bevorzugt weist die Lagerdichtung eine Bürste auf oder ist als solche ausgebildet. Dies gestattet einen sehr einfachen und kostengünstigen Aufbau, eine einfache Montage und/oder eine gute Abdichtung.

Vorzugsweise weist der Beschlag bzw. eine Beschlaghälfte einen Zwischenabschnitt oder Überlagerungsabschnitt auf, der den Lagerabschnitt der anderen Beschlaghälfte in jeder Schwenklage umfangsseitig überlappt oder hintergreift. Dies einer guten Abdichtung zuträglich.

Vorzugsweise weist der Beschlag bzw. eine Beschlaghälfte einen Eingriffsabschnitt zum Eingriff in eine insbesondere randoffene Aussparung einer zugeordneten Scheibe auf, wobei der Eingriffsabschnitte eine der Aussparungswandung zugewandte Eingriffskante aufweist, die mit einer Eingriffsnut zur Aufnahme bzw. Halterung einer Scheibendichtung zur Abdichtung gegen die Aussparungswandung versehen ist. Dies ermöglicht einen sehr einfachen Aufbau und eine sehr gute Abdichtung.

Vorzugsweise weist die vorzugsweise mit einer Aussparung zum Eingriff des Beschlags versehene Scheibe eine Vertikalkante mit einem angeschrägten, gefasten und/oder abgerundeten Kantenabschnitt, insbesondere auf der Innenseite bzw. im Bereich der dem Beschlag abgewandten Ecke, auf. Dies ist einem einfachen Aufbau und einer guten Abdichtung zuträglich. Insbesondere kann eine an der flachen Seite der ersten Scheibe anliegende Dichtlippe einer Längsdichtung wesentlich leichter auf die flache Seite aufgrund der Form des Kantenabschnitts gleiten, wenn die Scheibe bzw. Tür verschwenkt wird.

Besonders bevorzugt ist der Beschlag als Pendelscharnier ausgebildet, insbesondere um ein Öffnen einer zugeordneten Scheibe oder Tür nach innen und nach außen, bevorzugt bei einer Duschabtrennung, zu ermöglichen.

Die Verwendung sieht mindestens einen Beschlag vor, wobei sich entsprechende Vorteile ergeben. Vorzugsweise weist die Duschabtrennung eine (erste) Scheibe bzw. Tür auf, die von dem Beschlag sowie vorzugsweise einem zusätzlichen Beschlag gehalten bzw. gelagert ist. Der zusätzliche Beschlag ist vorzugsweise zumindest ähnlich und insbesondere baugleich wie der vorschlagsgemäße Beschlag aufgebaut.

Vorzugsweise weist die Scheibe bzw. Tür eine zu einer Vertikalkante hin randoffene Aussparung auf, in die der Beschlag bzw. eine Beschlaghälfte des Beschlags eingreift. Besonders bevorzugt ist die Schwenk- bzw. Gelenkachse des Beschlags in der Aussparung angeordnet.

Besonders bevorzugt weist die Duschabtrennung eine Längsdichtung, zur Abdichtung entlang der einander benachbarten Vertikalkanten von zwei gelenkig mittels des Beschlags oder der Beschläge verbundenen Scheiben auf.

Die Längsdichtung ist besonders bevorzugt an der zweiten bzw. feststehenden Scheibe oder einem sonstigen feststehenden Bauteil befestigt.

Die Längsdichtung weist besonders bevorzugt eine flexible, insbesondere innenseitig an der ersten Scheibe bzw. Tür und an der ersten Beschlagshälfte anliegende Dichtlippe auf.

Die oben genannten Aspekte und Merkmale der vorliegenden Erfindung sowie die nachfolgend beschriebenen Aspekte und Merkmale der vorliegenden Erfindung können unabhängig voneinander, aber auch in einer beliebigen Kombination realisiert werden.

Weitere Vorteile, Merkmale, Eigenschaften und Aspekte der vorliegenden Erfindung ergeben sich aus den Ansprüchen und der folgenden Beschreibung einer bevorzugten Ausführungsform anhand der Zeichnung. Es zeigt:
- Fig. 1: eine schematische Seitenansicht einer vorschlagsgemäßen Duschabtrennung mit vorschlagsgemäßen Beschlägen;
- Fig. 2: eine ausschnittsweise Vergrößerung von Fig. 1 mit einem vorschlagsgemäßen Beschlag;
- Fig. 3: einen schematischen Horizontalschnitt des vorschlagsgemäßen Beschlags;
- Fig. 4: eine perspektivische, explosionsartige Vorderansicht des Beschlags gemäß Fig. 2; und
- Fig. 5: eine schematische, explosionsartige Rückansicht des Beschlags gemäß Fig. 2.

In den Figuren werden für gleiche oder ähnliche Teile dieselben Bezugszeichen verwendet, wobei entsprechende oder vergleichbare Vorteile erreicht werden, auch wenn eine wiederholte Beschreibung aus Vereinfachungsgründen weggelassen ist.

Fig. 1 zeigt in einer schematischen Seitenansicht eine vorschlagsgemäße Duschabtrennung 10 mit einer Scheibe bzw. Tür 2, insbesondere aus Glas. Die Scheibe 2 kann auch aus einem sonstigen ähnlichen, insbesondere transparentem Material bestehen. Grundsätzlich kann es sich bei der Scheibe 2 aber auch um eine sonstige Wand oder Tür oder dergleichen handeln. Der Begriff "Duschabtrennung" ist daher vorzugsweise in einem sehr allgemeinen Sinne zu verstehen, so dass auch sonstige Wandabtrennungen, Trennwände oder dergleichen umfasst sind.

Beim Darstellungsbeispiel ist die Scheibe 2 schwenkbar. Es handelt sich also um eine Schwenktür.

Die Duschabtrennung 10 weist mindestens einen der Scheibe 2 zugeordneten Beschlag 1 auf. Der Beschlag 1 dient hier der Halterung bzw. Lagerung, insbesondere Schwenklagerung der Scheibe 2, beispielsweise an einer zugeordneten (zweiten) Scheibe 3 oder Wand 4, wie in Fig. 1 angedeutet. Bei der Wand 4 handelt es sich vorzugsweise um eine Raumwand oder ein sonstiges stationäres Bauteil.

Beim Darstellungsbeispiel ist die zweite Scheibe 3 vorzugsweise feststehend ausgebildet und/oder insbesondere an der Wand 4 befestigt, besonders bevorzugt mittels eines Wandprofils 5 oder auf sonstige geeignete Art und Weise.

Die Duschabtrennung 10 weist vorzugsweise eine Duschtasse 6 und/oder einen Türgriff 7 auf.

Beim Darstellungsbeispiel ist die erste Scheibe bzw. Tür 2 vorzugsweise über zwei Beschläge 1 schwenkbar gehalten. Die Beschläge 1 verbinden die erste Scheibe 2 und zweite Scheibe 3. Insbesondere sind beide Beschläge 1 baugleich ausgeführt.

Die Beschläge 1 verbinden die Scheiben 2 und 3 derart, dass deren Vertikalkanten 2A und 3A benachbart zueinander liegen und in der in Fig. 1 gezeigten Ausgangsstellung zueinander weisen. In dieser Ausgangsstellung befindet sich die Scheibe bzw. Tür 2 vorzugsweise in der geschlossenen Position, schließt also die Duschabtrennung 1. In dieser Ausgangsposition liegen die Hauptebenen der beiden Scheiben 2 und 3 vorzugsweise in einer Ebene. In dieser Ausgangsposition sind die Beschläge 1 vorzugsweise gestreckt, also insbesondere nicht abgewinkelt oder abgeknickt bzw. verschwenkt.

Die Schwenkachse 8, um die die Scheibe bzw. Tür 2 schwenkbar ist, ist in Fig. 1 schematisch angedeutet. Diese Schwenkachse 8 wird durch die Beschläge 1 festgelegt bzw. definiert.

Der Schwenkbewegung ist eine Hubbewegung überlagerbar, wie durch Pfeil 9 angedeutet. Es erfolgt also ein Anheben bzw. Hub 9 der ersten Scheibe bzw. Tür 2 beim Verschwenken bzw. Öffnen. Hierzu ist eine entsprechende Hubeinrichtung in zumindest einen Beschlag 1, besonders bevorzugt in beide Beschläge 1 integriert.

Besonders bevorzugt kann die Scheibe bzw. Tür 2 ausgehend von der geschlossenen Position bzw. Ausgangsposition sowohl nach innen als auch nach außen geschwenkt werden. Der Beschlag 1 ist daher vorzugsweise als Pendelscharnier ausgeführt. Besonders bevorzugt ist die bereits erwähnte Hubeinrichtung derart ausgebildet, dass die erste Scheibe bzw. Tür 2 in beide Schwenkrichtungen ausgehend von der Ausgangsposition jeweils angehoben wird, also sowohl beim Öffnen nach innen als auch nach außen.

Fig. 2 zeigt in einer ausschnittsweisen Vergrößerung von Fig. 1 einen vorschlagsgemäßen Beschlag 1 mit sich anschließenden Bereichen der beiden Scheiben 2 und 3.

Der Beschlag 1 weist zwei gelenkig verbundene oder verbindbare Beschlaghälften 11 und 12 zur gelenkigen Verbindung insbesondere der ersten Scheibe 2 mit der zweiten Scheibe 3 auf. Alternativ könnte der Beschlag 1 bzw. eine Beschlaghälfte 12 auch direkt mit der Wand 4 oder einem sonstigen, insbesondere feststehenden Bauteil verbunden werden. Die beim Darstellungsbeispiel vorzugsweise feststehende, zweite Scheibe 3 ist also nur optional. Weiter ist es auch möglich, dass es sich bei der zweiten Scheibe 3 um eine schwenkbare Scheibe handelt, so dass die beiden Scheiben 2 und 3 eine Falttür bilden.

Der Beschlag 1 greift vorzugsweise in eine Aussparung 2B der ersten oder zweiten Scheibe 2, 3 insbesondere der ersten Scheibe 2, ein. Die Aussparung 2B ist vorzugsweise zur Vertikalkante 2A offen ausgebildet, also randoffen. Mit anderen Worten, bei der Aussparung 2B handelt es sich insbesondere um einen randseitigen Einschnitt oder Ausschnitt der Scheibe 2.

Der Beschlag 1 ist vorzugsweise derart ausgebildet, dass die Schwenk- bzw. Gelenkachse 8 vertikal verläuft und/oder innerhalb einer Scheibe, insbesondere innerhalb der ersten Scheibe 2 bzw. innerhalb der Aussparung 2B liegt.

Die Duschabtrennung 10 weist vorzugsweise eine Längsdichtung 13 zur Abdichtung entlang der Vertikalkanten 2A und 3A der beiden Scheiben 2 und 3 auf. Die Längsdichtung 13 ist vorzugsweise durchgehend ausgebildet und/oder erstreckt sich zumindest im Wesentlichen über die gesamte Länge der Vertikalkanten 2A, 3A bzw. bei der Duschabtrennung 10 zumindest im Wesentlichen über die gesamte Scheibenhöhe. Die Längsdichtung 13 ist vorzugweise einstückig ausgebildet. Die Längsdichtung 13 dient einer Abdichtung, um zu verhindern, dass Wasser zwischen den beiden Scheiben 2 und 3 bzw. durch den Zwischenraum zwischen den Vertikalkanten 2A und 3A aus einem von der Duschabtrennung 10 abgegrenzten Duschinnenraum nach außen dringt.

Fig. 3 zeigt in einem Horizontalschnitt den vorschlagsgemäßen Beschlag 1 mit sich anschließenden Bereichen der Scheiben 2 und 3 ähnlich wie Fig. 2.

Beim Darstellungsbeispiel ist die Längsdichtung 13 vorzugsweise an der zweiten Scheibe 3 bzw. deren Vertikalkante 3A befestigt und ganz besonders bevorzugt auf den sich an die Vertikalkante 3A anschließenden Randbereich der Scheibe 3 aufgesteckt oder aufgeklemmt. Hierzu ist die Längsdichtung 13 beispielsweise U-förmig in einem Befestigungsbereich ausgebildet. Alternativ oder zusätzlich kann die Längsdichtung 13 beispielsweise auch angeklebt oder aufgeklebt sein. Es ist auch möglich, dass die Längsdichtung 13 nur an der zugeordneten Vertikalkante 3A anliegt, sich also nicht bis auf die sich anschließenden Randbereiche der Flachseiten der Scheibe 3 erstreckt. In diesem Zusammenhang ist anzumerken, dass unter dem Begriff "Vertikalkante" vorzugsweise nur die senkrecht zur Plattenhauptebene verlaufende Kantenfläche zu verstehen ist.

Beim Darstellungsbeispiel weist die Längsdichtung 13 vorzugsweise eine Dichtlippe 13A auf, die den Zwischenraum zwischen den beiden Scheiben 2 und 3 bzw. Vertikalkanten 2A und 3A überbrückt und insbesondere innenseitig an der anderen Scheibe, an der die Längsdichtung 13 nicht befestigt ist, hier also an der ersten Scheibe 2, anliegt. Die Dichtungslippe 13A ist hierzu entsprechend breit und/oder elastisch und flexibel ausgebildet. Die Längsdichtung 13 bzw. deren Dichtungslippe 13A liegt dementsprechend vorzugsweise dichtend über die gesamte Länge der Längsdichtung 13 an der ersten Scheibe 2 und im Bereich der Aussparung 2B am Beschlag 1 dichtend an. Alternativ kann die Längsdichtung 13 jedoch auch an der Vertikalkante 2A der ersten Scheibe 2 anliegen.

Gemäß einer weiteren Alternative kann die Längsdichtung 13 grundsätzlich auch sowohl an der ersten als auch an der zweiten Scheibe 2 und 3 befestigt sein, sofern die Längsdichtung 13 ausreichend flexibel ausgebildet ist, um den Verformungen bei den gewünschten Schwenkbereichen von vorzugsweise mindestens +/90° Grad, insbesondere +/- 120° Grad und mehr ausgehend von der Ausgangsstellung, folgen zu können.

Das vorzugsweise mögliche Schwenken aus der Ausgangsposition in beide Schwenkrichtungen 8A und 8B, also beim Darstellungsbeispiel der Tür 2 nach innen und außen ist in Fig. 3 schematisch durch entsprechende Pfeile angedeutet. Wie bereits erwähnt ist der Beschlag 1 dementsprechend vorzugsweise als Pendelscharnier ausgebildet.

Die Beschlaghälften 11 und 12 sind mit den zugeordneten Bauteilen, hier den beiden Scheiben 2 und 3, fest verbunden, insbesondere verschraubt. Beim Darstellungsbeispiel erfolgt das Verschrauben auf der Innenseite der Duschabtrennung 10 bzw. Scheiben 2, 3 vorzugsweise flächenbündig.

Jede Beschlaghälfte 11, 12 kann wahlweise mit einer Schraube 14 oder mehreren Schrauben 14 mit der zugeordneten Scheibe 2, 3 verschraubt sein. Beim Darstellungsbeispiel sind jeweils zwei Schrauben 14 für jede Beschlaghälfte 11, 12 vorgesehen.

Beim Darstellungsbeispiel weist jede Beschlaghälfte 11 und 12 jeweils einen Träger 11A und 12A auf, der mittels der Schraube(n) 14 mit der zugeordneten Scheibe 2 bzw. 3 verschraubt ist. Insbesondere weisen die Scheiben 2 und 3 entsprechende Durchbrechungen bzw. Bohrungen 15 auf, die vorzugsweise auf der dem Beschlag 1 bzw. den Trägern 11A und 12A abgewandten Seite bzw. auf der Innenseite konisch verbreitert sind, um ein Widerlager für die Verbindungsmittel, also hier die Schrauben 14, zu bilden. Das Widerlager ist hier vorzugsweise jeweils durch eine Mutter 16 gebildet, die vorzugsweise unter Zwischenlage eines Materials 17 in die zugeordnete Bohrung 15 bzw. deren konischer Verbreiterung eingesetzt ist. Die Mutter 16 kann beispielsweise mit dem Material 17 fest verbunden oder umspritzt sein. Das Material 17 kann jedoch auch ein separates Einsatzteil oder Zwischenteil bilden. Das Material 17 kann die Innenseite der Mutter 16 bedarfsweise auch glatt abdecken. Alternativ oder zusätzlich kann eine Abdeckung durch eine nicht dargestellte Blende oder der gleichen vorgesehen sein.

Beim Darstellungsbeispiel durchgreifen die Schrauben 14 die Träger 11A und 12A, insbesondere ein Loch bzw. Langloch 11B und 12 B der Träger 11A und 12A, und sind in die zugeordnete Mutter 16 eingeschraubt. Dementsprechend wird eine Verspannung oder Einspannung der zugeordneten Scheibe 2 bzw. 3 erreicht. Eine solche Verbindung wird auch als Klemmverbindung bezeichnet.

Vorzugsweise ist zwischen dem Träger 11A und 12A einerseits und der Scheibe 2 bzw. 3 andererseits jeweils ein Zwischenelement 11C bzw. 12C angeordnet, um eine unmittelbare Auflage des vorzugsweise metallischen Trägers 11A bzw. 12A auf der zugeordneten Scheibe 2 bzw. 3 zu vermeiden. Das Zwischenelement 11C bzw. 12C ist aus einem geeigneten, insbesondere weicheren Material hergestellt.

Jedoch sind hier auch andere konstruktive Lösungen möglich. Beispielsweise können die Schrauben 14 auch von der Innenseite der Duschabtrennung 10 her in den Beschlag 1 eingeschraubt sein bzw. die Träger 11A, 12A durchgreifen.

Vorzugsweise ist der Beschlag 1 bzw, die jeweilige Beschlaghälfte 11 und 12 mit der zugeordneten Scheibe 2 bzw. 3 derart verbunden, dass eine Verstellung bzw. Justierung oder Querverstellung, beispielsweise durch entsprechendes Spiel zwischen Schraube 16 und dem jeweiligen Träger 11A , 12A , hier insbesondere aufgrund der Langlöcher 11B und 12B, ermöglicht wird.

Der Beschlag 1 bzw. jede Scharnierhälfte 11 und 12 weist vorzugsweise eine Abdeckung 11D bzw. 12 D auf, um den jeweiligen Träger 11A bzw. 12A auf der Außenseite bzw. der der jeweiligen Scheibe 2 bzw. 3 abgewandten Seite zumindest teilweise oder ausschließlich teilweise abzudecken. Die Abdeckungen 11D, 12D sind beim Darstellungsbeispiel vorzugsweise seitlich auf die jeweilige Beschlaghälfte 11, 12 bzw. den jeweiligen Träger 11A, 12A aufschiebbar und können vorzugsweise den jeweiligen Träger 11A, 12A entsprechend umgreifen. Jedoch sind auch andere Arten der Verbindung bzw. konstruktive Lösungen möglich.

Die beiden Beschlaghälften 11 und 12 sind vorzugsweise über einen Gelenkbolzen 18 gelenkig miteinander verbunden. Der Gelenkbolzen 18 ist im Schnitt gemäß Fig. 3 nur angedeutet. Fig. 4 zeigt den vorschlagsgemäßen Beschlag 1 in einer perspektivischen, explosionsartigen Darstellung von der Vorder- bzw. Außenseite her. Fig. 5 zeigt den Beschlag 1 in einer zu Fig. 4 korrespondierenden Darstellung von der Rück- bzw. Innenseite her.

Der Beschlag 1, insbesondere dessen Beschlaghälfte 11, weist beim Darstellungsbeispiel eine Lagerhülse 19 mit einer stimseitigen Gleitlagerfläche 19A, die zumindest bereichsweise zur Schwenkachse 8 geneigt ist auf. Die Lagerhülse 19 kooperiert mit einem Gegenlagerstück 20, das vorzugsweise ebenfalls mit einer stirnseitigen Gleitlagerfläche 20A versehen ist, die vorzugsweise zumindest bereichsweise zur Schwenkachse 8 geneigt ist. Durch Verdrehen der Lagerhülse 19 relativ zum Gegenlagerstück 20 kann der Schwenkbewegung der Scheibe 2 bzw. des Beschlags 1 eine Axialbewegung überlagert werden, insbesondere ein definiertes Anheben und Senken der Scheibe 2 bzw. der ersten Beschlaghälfte 11 erreicht werden. Die Lagerhülse 19 und das Gegenlagerstück 20 bilden eine Hubeinrichtung, um die erste Beschlaghälfte 11 bzw. Scheibe 2 in Abhängigkeit von der Schwenklage anzuheben.

Die Lagerhülse 19 ist vorzugsweise drehfest mit der ersten Beschlaghälfte 11 bzw. deren Träger 11A verbunden oder verbindbar oder ggfs. einstückig damit ausgebildet bzw. daran angeformt. Die Lagerhülse 19 kann sich an ein in Fig. 3 angedeutetes Lagerauge 11E oder dergleichen anschließen oder ein solches bilden.

Der Beschlag 1 bzw. die zweite Beschlaghälfte 12 weist einen Lagerabschnitt 12E auf, der einer Aufnahme und/oder Halterung des Gelenkbolzens 18 und/oder Gegenlagerstücks 20 dient. Der Lagerabschnitt 12E ist vorzugsweise zumindest im Wesentlichen zylindrisch und/oder zumindest partiell hohl ausgebildet.

Vorzugsweise ist der Gelenkbolzen 18 fest mit dem Lagerabschnitt 12E verbunden, beispielsweise in diesen eingepresst. Das Gegenlagerstück 20 ist vorzugsweise in den Lagerabschnitt 12E - insbesondere in eine axiale Vertiefung oder Ausnehmung des Lagerabschnitts 12E - eingesetzt und/oder auf den Lagerbolzen 18 aufgesteckt. Vorzugsweise ist das Gegenlagerstück 20 drehfest mit der zweiten Beschlaghälfte 12 gekoppelt bzw. drehfest von dem Lagerabschnitt 12E gehalten.

Das Gegenlagerstück 20 weist vorzugsweise einen Hülsenabschnitt 20B auf, der sich an die Gegenlagerfläche 20A bzw. nach oben bzw. zur Lagerhülse 19 hin anschließt. Der Hülsenabschnitt 20B wird mit auf dem Gelenkbolzen 18 aufgesteckt und bildet mit seiner Außenseite vorzugsweise eine radiale Lagerfläche für das Lagerauge 11E der ersten Beschlaghälfte 11, wie in Fig. 3 schematisch angedeutet. Der Gelenkbolzen 18 erstreckt sich vorzugsweise radial abgedeckt durch den Hülsenabschnitt 20B in das Lagerauge 11E hinein und bildet dadurch das gewünschte Dreh- bzw. Schwenklager und damit eine gelenkige Verbindung zwischen den beiden Beschlaghälften 11 und 12.

Der Hülsenabschnitt 20B ist vorzugsweise aus einem geeigneten Kunststoff hergestellt und bildet mit dem Lagerauge 11E ein vorzugsweise schmierungsfreies Drehlager. Jedoch ist der Hülsenabschnitt 20B nur optional vorgesehen. Bedarfsweise kann der Gelenkbolzen 18 auch direkt mit dem Lagerauge 11E ein Drehlager bilden.

Das Lagerauge 11E ist vorzugsweise an oder in einem (ersten) Schenkelabschnitt 11F der ersten Scharnierhälfte 11 bzw. Trägers 11A gebildet. Besonders bevorzugt im Bereich eines freien Endes, des insbesondere armartig ausgebildeten Schenkelabschnitts 11 F.

Die erste Beschlagshälfte 11 ist dementsprechend, also insbesondere mit Ihrem Lagerauge 11E, an der zweiten Beschlaghälfte 12 einhängbar, insbesondere durch axiales Aufschieben auf den vorzugsweise nach oben ragenden und/oder vorzugsweise durch den Hülsenabschnitt 20B außen abgedeckten Gelenkbolzen 18.

Vorzugsweise ist die erste Scheibe bzw. Tür 2 mit den ersten Beschlaghälften 11 der beiden Beschläge 1 vormontiert und wird erst vor Ort bei der Montage in die korrespondierenden zweiten Beschlaghälften 12 eingehängt.

Die erste Beschlaghälfte 11 und damit die Scheibe bzw. Tür 2 werden vorzugsweise mittels einer Aushebesicherung gegen ein Aushängen gesichert. Die Aushebesicherung ist vorzugsweise derart ausgebildet, dass die Aushebesicherung axial, von außen und/oder von unten an dem Lagerabschnitt 12E angreift oder in dieser eingreift,

Beim Darsteilungsbeispiel weist die erste Beschlaghälfte 11 zusätzlich zu dem ersten Schenkelabschnitt 11F auch einen zweiten Schenkelabschnitt 11G auf. Die beiden Schenkelabschnitte 11F und 11G übergreifen den Lagerabschnitt 12E axial oben und unten bzw. an entgegengesetzten Seiten. Vorzugsweise ist der erste Schenkelabschnitt 11F fest bzw. unlösbar mit der ersten Beschlaghälfte 11 bzw. deren Träger 11A verbunden. Der zweite Schenkelabschnitt 11G ist hingegen vorzugsweise lösbar mit der ersten Beschlaghälfte 11 bzw. deren Träger 11A verbunden oder verbindbar und bildet besonders bevorzugt die Aushebesicherung.

Beim Darstellungsbeispiel wird der zweite Schenkelabschnitt 11G - nach dem Einhängen der ersten Beschlaghälfte 11 an der zweiten Beschlaghälfte 12 - an der ersten Beschlaghälfte 11 angebracht, insbesondere angeschraubt, besonders bevorzugt mittels Schrauben 11H, die in Fig. 4 gezeigt sind. Der zweite Schenkelabschnitt 11G weist hierzu einen entsprechend ausgebildeten, insbesondere flachen oder stegartigen Bereich auf, mit dem der zweite Schenkelabschnitt 11G flach auf den Träger 11A auflegbar und mittels der Schrauben 11H daran anschraubbar ist. Jedoch sind auch andere konstruktive Lösungen möglich.

Die Aushebesicherung bzw. der zweite Schenkelabschnitt 11G ragt mit seinem freien Ende - ebenso wie der erste Schenkelabschnitt 11F - in den Zwischenraum zwischen die beiden Vertikalkanten 2A und 3A.

Die Aushebesicherung bzw. der zweite Schenkelabschnitt 11G erstreckt sich unter den Lagerabschnitt 12E und/oder bildet einen axialen bzw. äußeren Anschlag für den Lagerabschnitt 12E, so dass ein Aushängen der ersten Beschlaghälfte 11 von der zweiten Beschlaghälfte 12 verhindert wird, die erste Beschlaghälfte 11 also axial nicht von dem Gelenkbolzen 18 bzw. Hülsenabschnitt 20B (vollständig) abziehbar ist.

Besonders bevorzugt greift die Aushebesicherung bzw. der zweite Schenkelabschnitt 11G mit einem insbesondere hülsenartigen Vorsprung 11I axial bzw. von unten bzw. von außen in den dementsprechend hohl ausgebildeten Lagerabschnitt 12E ein. Der Vorsprung 11I kann von dem lösbaren bzw, zweiten Schenkelabschnitt 11G gebildet und/oder getragen sein. Insbesondere kann der Vorsprung 11I auch axial beweglich vom zweiten Schenkelabschnitt 11G gehalten und/oder - besonders bevorzugt mittels einer nicht dargestellten Feder - gegen oder in die zweite Beschlaghälfte 12 bzw. den Lagerabschnitt 12E vorgespannt und/oder dagegen axial anliegend gehalten sein, insbesondere wobei der Vorsprung 11I axial verschieblich in dem Schenkelabschnitt 11G sitzt oder geführt ist.

Die axiale Länge dieses Vorsprungs 11I kann den axialen Anschlag und damit die Aushebesicherung bilden. Alternativ oder zusätzlich dient der axiale Eingriff bzw. Vorsprung 11I einer Abdichtung, um ein Austreten von Wasser aus dem Duschinnenraum nach außen zu verhindern oder zu minimieren. Der Lagerabschnitt 12E kann nämlich je nach Hub 9 unterschiedliche axiale Lagen zwischen den beiden Schenkelabschnitten 11F und 11G einnehmen, wobei der axiale Eingriff in jeder axialen Lage für eine Überlappung sorgt. Entsprechendes gilt vorzugsweise auch für die Lagerhülse 19, die entsprechend weit axial in den Lagerabschnitt 12E von oben eingreift.

Insbesondere im Hinblick auf die axiale Baulänge des Lagerabschnitts 12E und unter Berücksichtigung des axialen Hubs 9 der zweiten Beschlaghälfte 11 relativ zum Lagerabschnitt 12E weisen die Schenkelabschnitte 11F und 11G einen ausreichenden vertikalen Abstand auf, so dass zwischen den beiden Schenkelabschnitt 11F und 11G ein Zwischenbereich oder -abschnitt 11J von der ersten Beschlaghälfte 11 bzw. deren Träger 11A vorzugsweise gebildet wird.

Der Zwischenabschnitt 11J bildet beim Darstellungsbeispiel eine vorzugsweise im Horizontalschnitt zumindest im Wesentlichen S-förmige und/oder schräg zur Hauptebene der Scheibe 2 geneigte Kantenfläche bzw. zum Lagerabschnitt 12E hinweisende Fläche bzw. einen Überlappungsabschnitt 11L, der den Lagerabschnitt 12E umfangsseitig überlappt oder hintergreift, um eine möglichst gute Überdeckung in der Scheibenebene und damit eine gute Abdichtung gegen Spritzwasser zu erreichen. Dies ist insbesondere in Fig. 3 angedeutet.

Zusätzlich oder alternativ kann der Beschlag 1 eine Lagerdichtung 21 zur Abdichtung gegen den Lagerabschnitt 12E aufweisen. Die Lagerdichtung 21 ist insbesondere an der ersten Beschlaghälfte 11 bzw. deren Träger 11A angeordnet oder gehalten, besonders bevorzugt in einer Haltenut 11K der Beschlaghälfte 11 bzw. des Trägers 11A bzw. des Zwischenabschnitts 11J.

Die Lagerdichtung 21 erstreckt sich vorzugsweise zwischen den beiden Schenkelabschnitten 11F und 11G und erstreckt sich insbesondere bis zu diesen hin.

Die Lagerdichtung 21 weist vorzugsweise eine Bürste auf oder ist insbesondere als eine solche ausgebildet.

Die Lagerdichtung 21 dichtet insbesondere radial gegen den Lagerabschnitt 12E und je nach axialer Lage des Lagerabschnitts 12E auch gegen die Lagerhülse 19 und/oder den Vorsprung 11I, um gegen Spritzwasser abzudichten.

Die Lagerdichtung 21 liegt vorzugsweise in einem rückwärtigen Bereich an dem Gelenkbolzen 18, insbesondere an der hinteren Hälfte des Gelenkbolzens 18, an. Hierdurch kann erreicht werden, dass die Lagerdichtung 21 von vorne bzw. außen normalerweise zumindest im Wesentlichen nicht sichtbar ist.

Vorzugsweise erstreckt sich die Lagerdichtung 21 zumindest im Wesentlichen achsparallel zur Gelenkachse 8.

Besonders bevorzugt ist die erste Beschlaghälfte 11 im Bereich der gelenkigen Verbindung mit der zweiten Beschlaghälfte 12 zumindest im Wesentlichen U-förmig ausgebildet. Insbesondere bilden die beiden Schenkelabschnitt 11F und 11G sowie der Zwischenabschnitt 11J eine zumindest im Wesentlichen U-förmige Anordnung, die die zweite Scharnierhälfte 12, genauer gesagt deren Lagerabschnitt 12E, insbesondere zwischen den beiden Schenkelabschnitten 11F und 11G, aufnimmt bzw. gelenkig hält.

Wie bereits erwähnt, greift der Beschlag 1 vorzugsweise in die bevorzugt vorgesehene Aussparung 2B ein. Dieser Eingriff erfolgt vorzugsweise durch die erste Beschlaghälfte 11 bzw. einen Eingriffsabschnitt 22 des Beschlags 1.

Der Eingriffsabschnitt 22 ist insbesondere von der ersten Beschlaghälfte 11 bzw. deren Träger 11A bzw. den beiden Schenkelabschnitten 11F und 11G sowie von dem Zwischenabschnitt 11J gebildet. Der Eingriffsabschnitt 22 besteht insbesondere aus einem oberen Teil 22A, der fest mit dem Träger 11A verbunden ist, sowie aus einem unteren Teil 22B, der von dem zweiten Schenkelabschnitt 11G gebildet bzw. daran angeformt ist, wie in Fig. 5 angedeutet.

Der Eingriffsabschnitt 22 weist eine zu der Aussparungswandung im montierten Zustand weisende bzw. benachbarte Eingriffskante 22C auf, die sich hier insbesondere über drei Seiten des Eingriffsabschnitts 22 erstreckt. Die Eingriffskante 22C ist vorzugsweise mit einer entlang der Eingriffskante 22C verlaufenden Eingriffsnut 22D zur Aufnahme und/oder Halterung einer Scheibendichtung 23 versehen. Die Scheibendichtung 23 ist vorzugsweise wulstartig ausgebildet und wird, von dem Beschlag 1 bzw. Eingriffsabschnitt 22 bzw. der Eingriffsnut 22D in der Aussparung 2B gehalten, um zwischen der Aussparungswandung einerseits und dem Beschlag 1 bzw. dem Eingriffsabschnitt 22 andererseits abzudichten.

Der Beschlag 1 ist vorzugsweise derart ausgebildet, dass er zumindest im Wesentlichen flächenbündig mit den beiden Scheiben 2 und 3 innenseitig abschließt. Beim Darstellungsbeispiel steht lediglich die Längsdichtung 13 bzw. deren Dichtungslippe 13A innenseitig etwas vor Jedoch kann dies bedarfsweise auch dadurch vermieden werden, dass die Längsdichtung 13 nur zwischen den beiden Längskanten 2A und 3A angeordnet ist, wie bereits erwähnt.

Vorzugsweise weist die Vertikalkante 2A der ersten Scheibe 2 einen abgeschrägten, gefasten oder abgerundeten Kantenabschnitt 2C, besonders bevorzugt auf der Innenseite bzw. entlang der Innenecke/Vertikalecke, auf, wie in Fig. 3 gestrichelt angedeutet. Der Kantenabschnitt 2C erleichtert ein Aufschieben oder Aufgleiten der Dichtlippe 13A auf die Flachseite bzw. Innenseite der Scheibe 2, wenn diese verschwenkt wird.

Vorzugsweise ist die Form des Kantenabschnitts 2C zumindest im wesentlichen oder etwas an die sich in Verlängerung der Vertikalkante 2A in der Aussparung 2B anschließenden Bereiche des Eingriffsabschnitts 22 und Lagerabschnitts 12E angepasst oder umgekehrt, um vorzugsweise einen zumindest weitgehend glatten, weichen oder stufenfreien Übergang von der Vertikalkante 2A zu der Innenfläche der Scheibe 2 über die gesamte Vertikalerstreckung, insbesondere auch im Bereichs des Beschlags 1 in der Aussparung 2B, zu erreichen.

**Bezugszeichenliste:**

| | | | |
|---|---|---|---|
| 1 | Duschabtrennung | 11K | Haltenut |
| 2 | erste Scheibe (Tür) | 11L | Überlappungsabschnitt |
| 2A | Vertikalkante | 12 | zweite Beschlaghälfte |
| 2B | Aussparung | 12A | Träger |
| 2C | Kantenabschnitt | 12B | Langloch |
| 3 | zweite Scheibe | 12C | Zwischenelement |
| 3A | Vertikalkante | 12D | Abdeckung |
| 4 | Wand | 12E | Lagerabschnitt |
| 5 | Halteprofil | 13 | Längsdichtung |
| 6 | Duschtasse | 13A | Dichtlippe |
| 7 | Türgriff | 14 | Schraube |
| 8 | Schwenkachse | 15 | Bohrung |
| 8A | Schwenkrichtung | 16 | Mutter |
| 8B | Schwenkrichtung | 17 | Material |
| 9 | Hub | 18 | Gelenkbolzen |
| 10 | Duschabtrennung | 19 | Lagerhülse |
| 11 | erste Beschlaghälfte | 19A | Gleitlagerfläche |
| 11A | Träger | 20 | Gegenlagerstück |
| 11B | Langloch | 20A | Gleitlagerfläche |
| 11C | Zwischenelement | 20B | Hülsenabschnitt |
| 11D | Abdeckung | 21 | Lagerdichtung |
| 11E | Lagerauge | 22 | Eingriffsabschnitt |
| 11F | erster Schenkelabschnitt | 22A | oberer Teil |
| 11G | zweiter Schenkelabschnitt | 22B | unterer Teil |
| 11H | Schraube | 22C | Eingriffskante |
| 11I | Vorsprung | 22D | Eingriffsnut |
| 11J | Zwischenabschnitt | 23 | Scheibendichtung |

## Patentansprüche

1. Beschlag (1) mit zwei gelenkig verbundenen oder verbindbaren Beschlaghälften (11, 12) zur gelenkigen Verbindung einer ersten Scheibe (2) mit einer zweiten Scheibe (3) oder mit einer Wand (4),
wobei eine erste Beschlaghälfte (11) an der anderen zweiten Beschlaghälfte (12) einhängbar und mittels einer Aushebesicherung gegen ein Aushängen sicherbar ist,
wobei die erste Beschlaghälfte zwei Schenkelabschnitte (11F, 11G) aufweist und damit einen Lagerabschnitt (12E) der anderen zweiten Beschlaghälfte (12) axial oben und unten übergreift,
wobei die erste Beschlaghälfte (11) relativ zu dem Lagerabschnitt (12E) der anderen zweiten Beschlaghälfte (12) drehbar und heb- und senkbar, ist
wobei die Aushebesicherung axial oder außen an dem Lagerabschnitt (12E) angreift oder axial darin eingreift, ein Schenkelabschnitt (11G) lösbar bzw. mittels mindestens einer Schraube (11H) mit der ersten Beschlaghälfte (11) verbunden ist und der lösbare Schenkelabschnitt (11G) die Aushebesicherung bildet, wobei der Beschlag (1) eine Hubeinrichtung zum Überlagern einer axialen Hubbewegung beim Schwenken des Beschlags (1) aus einer Ausgangsstellung in eine Schwenkrichtung oder in entgegengesetzte Schwenkrichtungen (8A, 8B) aufweist.

2. Beschlag nach Anspruch 1, **dadurch gekennzeichnet, dass** der Schenkelabschnitt (11G) einen hülsenförmigen Vorsprung (11I) trägt oder bildet.

3. Beschlag nach Anspruch 1 oder 2, **dadurch gekennzeichnet, dass** die erste Beschlaghälfte (11) eine Haltenut (11K) und eine davon gehaltene Lagerdichtung (21) zur Abdichtung gegen den Lagerabschnitt (12E) aufweist.

4. Beschlag nach Anspruch 3, **dadurch gekennzeichnet, dass** sich die Lagerdichtung (21) zwischen den beiden Schenkelabschnitten (11F, 11G) und insbesondere bis zu diesen erstreckt und/oder achsparallel zur Gelenkachse (8) erstreckt, und/oder dass die Lagerdichtung (21) eine Bürste aufweist oder als solche ausgebildet ist.

5. Beschlag nach einem der voranstehenden Ansprüche, **dadurch gekennzeichnet, dass** der Lagerabschnitt (12E) zumindest im Wesentlichen zylindrisch ausgebildet ist, und/oder dass der Lagerabschnitt (12E) einen die beiden Beschlaghälften (11, 12) gelenkig verbindenden Gelenkbolzen (18) hält oder aufnimmt..

6. Beschlag nach einem der voranstehenden Ansprüche, **dadurch gekennzeichnet, dass** die erste Beschlaghälfte (11) den Lagerabschnitt (12E) zumindest im Wesentlichen U-förmig umgibt, und/oder dass der Beschlag (1) als Pendelscharnier ausgebildet ist.

7. Beschlag nach einem der voranstehenden Ansprüche, **dadurch gekennzeichnet, dass** eine Beschlaghälfte, insbesondere die erste Beschlaghälfte (11), einen Eingriffsabschnitt (22) zum Eingriff in eine insbesondere randoffene Aussparung (2B) der ersten Scheibe (2) aufweist.

8. Beschlag nach Anspruch 7, **dadurch gekennzeichnet, dass** der Eingriffsabschnitt (22) eine der Aussparungswandung (2B) zugewandte Eingriffskante (22C) aufweist, die mit einer Eingriffsnut (22D) zur Aufnahme bzw. Halterung einer Scheibendichtung (23) zur Abdichtung gegen die Aussparungswandung versehen ist, insbesondere wobei sich die Eingriffsnut (22D) entlang der Schenkelabschnitte (11F, 11G) erstreckt.

9. Beschlag nach einem der voranstehenden Ansprüche, **dadurch gekennzeichnet, dass** der Beschlag (1) derart ausgebildet ist, die Gelenkachse (8) des Beschlags (1) in der ersten Scheibe (2) bzw. einer Aussparung (2B) der ersten Scheibe (2) verläuft.

10. Beschlag nach einem der voranstehenden Ansprüche, **dadurch gekennzeichnet, dass** die erste Beschlaghälfte (11) einen Zwischenabschnitt (11J) oder Überlappungsabschnitt (11L) aufweist, der den Lagerabschnitt (12E) in jeder Schwenklage umfangsseitig überlappt oder hintergreift.

11. Beschlag nach einem der voranstehenden Ansprüche, **dadurch gekennzeichnet, dass** eine oder jede Beschlaghälfte (11, 12) jeweils mit einer vorzugsweise aufgeschobenen Abdeckung (11D, 12D) flachseitig, insbesondere nur teilweise, abgedeckt ist.

12. Verwendung mindestens eines Beschlags (1) zur schwenkbaren Halterung einer ersten Scheibe (2) insbesondere an einer zweiten Scheibe (3) oder einer Wand (4),
**dadurch gekennzeichnet,**
**dass** der Beschlag (1) gemäß einem der voranstehenden Ansprüche ausgebildet ist.

13. Verwendung nach Anspruch 12, **dadurch gekennzeichnet, dass** die erste Scheibe (2) eine Vertikalkante (2A) mit einem innenseitig abgeschrägten, gefasten und/oder abgerundeten Kantenabschnitt (2C) aufweist, wobei die Form des Kantenabschnitts (2C) zumindest im wesentlichen oder etwas an die Form eines in einer zur Vertikalkante (2A) hin randoffenen Aussparung (2B) der ersten Scheibe (2) angeordneten Eingriffsabschnitts (22) und/oder Lagerabschnitts (12E) des Beschlags (1) angepasst ist.

14. Verwendung nach Anspruch 12 oder 13, **dadurch gekennzeichnet, dass** eine Längsdichtung (13) zur Abdichtung entlang der Vertikalkanten (2A, 3A) der beiden Scheiben (2, 3) vorgesehen ist, insbesondere wobei die Längsdichtung (13) durchgehend ausgebildet ist.

15. Verwendung nach Anspruch 14, **dadurch gekennzeichnet, dass** die Längsdichtung (13) eine flexible, vorzugsweise innenseitig an der ersten Scheibe (2) und an dem Beschlag (1) anliegende Dichtlippe (13A) aufweist.

## Claims

1. Fitting (1) having two hinged or hingeable fitting halves (11, 12) for hingedly connecting a first panel (2) to a second panel (3) or to a wall (4),
wherein a first fitting half (11) can be hinged to the other second fitting half (12) and can be secured against being unhinged by means of an anti-lift device,
wherein the first fitting half has two leg portions (11F, 11G) and overlaps therewith a bearing portion (12E) of the other second fitting half (12) axially above and below,
wherein the first fitting half (11) is rotatable and liftable and lowerable relative to the bearing portion (12E) of the other second fitting half (12),
wherein the anti-lift device engages axially or at the outside on the bearing portion (12E) or axially engages therein, a leg portion (11G) is connected detachably and/or by means of at least one screw (11H) to the first fitting half (11) and the detachable leg portion (11G) forms the anti-lift device,
wherein the fitting (1) has a lifting device for superimposing an axial lifting movement when the fitting (1) pivots from a starting position in a pivoting direction or in opposite pivoting directions (8A, 8B).

2. Fitting according to claim 1, **characterised in that** the leg portion (11G) carries or forms a sleeve-shaped projection (11I).

3. Fitting according to claim 1 or 2, **characterised in that** the first fitting half (11) has a retaining groove (11K) and a bearing seal (21) held thereon for sealing against the bearing portion (12E).

4. Fitting according to claim 3, **characterised in that** the bearing seal (21) extends between the two leg portions (11F, 11G) and in particular up to these and/or extends axially parallel to the hinge axis (8), and/or **in that** the bearing seal (21) comprises or is formed as a brush.

5. Fitting according to one of the preceding claims, **characterised in that** the bearing portion (12E) is at least substantially cylindrical, and/or **in that** the bearing portion (12E) holds or receives a hinge bolt (18) hingedly joining the two fitting halves (11, 12).

6. Fitting according to one of the preceding claims, **characterised in that** the first fitting half (11) surrounds the bearing portion (12E) in an at least substantially U-shaped manner, and/or **in that** the fitting (1) is designed as a swinging hinge.

7. Fitting according to one of the preceding claims, **characterised in that** one fitting half, in particular the first fitting half (11), has an engagement portion (22) for engagement in an in particular open-edged recess (2B) of the first panel (2).

8. Fitting according to claim 7, **characterised in that** the engagement portion (22) has an engaging edge (22C) that faces the recess wall (2B) and is provided with an engagement groove (22D) for receiving and/or holding a panel seal (23) for sealing against the recess wall, in particular wherein the engagement groove (22D) extends along the leg portions (11F, 11G).

9. Fitting according to one of the preceding claims, **characterised in that** the fitting (1) is designed such that the hinge axis (8) of the fitting (1) runs in the first panel (2) and/or a recess (2B) of the first panel (2).

10. Fitting according to one of the preceding claims, **characterised in that** the first fitting half (11) has an intermediate portion (11J) or overlapping portion (11L) which circumferentially overlaps or engages behind the bearing portion (12E) in each pivot position.

11. Fitting according to one of the preceding claims, **characterised in that** one or each fitting half (11, 12) is each covered, in particular only partially covered, with a preferably slid on cover (11D, 12D) on the flat side.

12. Use of at least one fitting (1) for the pivotable mounting of a first panel (2), in particular on a second panel (3) or a wall (4),
**characterised**
**in that** the fitting (1) is designed according to one of the preceding claims.

13. Use according to claim 12, **characterised in that** the first panel (2) has a vertical edge (2A) having an internally chamfered, bevelled and/or rounded edge portion (2C), wherein the shape of the edge portion (2C) is at least substantially or approximately adjusted to the shape of an engagement portion (22) and/or bearing portion (12E) of the fitting (1) arranged in a recess (2B) of the first panel (2) open towards the vertical edge (2A).

14. Use according to claim 12 or 13, **characterised in that** a longitudinal seal (13) is provided for sealing along the vertical edges (2A, 3A) of the two panels (2, 3), in particular wherein the longitudinal seal (13) is continuous.

15. Use according to claim 14, **characterised in that** the longitudinal seal (13) has a flexible seal lip (13A), which preferably abuts the first panel (2) and the fitting (1) at the inner side.

## Revendications

1. Ferrure (1) comprenant deux moitiés de ferrure articulées raccordées ou pouvant être raccordées (11, 12) pour la liaison articulée d'une première vitre (2) avec une deuxième vitre (3) ou avec une paroi (4),
dans laquelle une première moitié de ferrure (11) peut être suspendue à l'autre deuxième moitié de ferrure (12) et peut être sécurisée contre le décrochage au moyen d'un dispositif de sécurité anti-soulèvement,
dans laquelle la première moitié de ferrure présente deux sections de jambe (11F, 11G) et recouvre ainsi axialement au-dessus et au-dessous une section d'appui (12E) de l'autre deuxième moitié de ferrure (12),
dans laquelle la première moitié de ferrure (11) peut être tournée, soulevée et abaissée par rapport à la section d'appui (12E) de l'autre deuxième moitié de ferrure (12),
dans laquelle le dispositif de sécurité anti-soulèvement s'engage axialement ou extérieurement dans la section d'appui (12E) ou s'engage axialement à l'interieur de celle-ci, une section de jambe (11G) est reliée de manière amovible et/ou par au moins une vis (11H) à la première moitié de ferrure (11) et la section de jambe amovible (11G) forme le dispositif de sécurité anti-soulèvement,
dans laquelle la ferrure (1) comporte un dispositif de levage destiné à superposer un mouvement de levage axial pendant le pivotement de la ferrure (1) à partir d'une position de départ dans une direction de pivotement ou dans des directions de pivotement opposées (8A, 8B).

2. Ferrure selon la revendication 1, **caractérisée en ce que** la section de jambe (11G) porte ou forme une saillie en forme de manchon (11I).

3. Ferrure selon la revendication 1 ou 2, **caractérisée en ce que** la première moitié de ferrure (11) présente une rainure de retenue (11K) et un joint d'appui (21) maintenu sur celle-ci pour assurer l'étanchéité contre la section d'appui (12E).

4. Ferrure selon la revendication 3, **caractérisée en ce que** le joint d'appui (21) s'étend entre les deux sections de jambe (11F, 11G) et en particulier jusqu'à ceux-ci et/ou s'étend axialement parallèlement à l'axe d'articulation (8) et/ou **en ce que** le joint d'appui (21) comprend une brosse ou est formé en tant que tel.

5. Ferrure selon l'une des revendications précédentes, **caractérisée en ce que** la section d'appui (12E) est au moins sensiblement cylindrique et/ou **en ce que** la section d'appui (12E) maintient ou reçoit un boulon d'articulation (18) reliant de manière articulée les deux moitiés de ferrure (11, 12).

6. Ferrure selon l'une des revendications précédentes, **caractérisée en ce que** la première moitié de ferrure (11) entoure la section d'appui (12E) au moins sensiblement en forme de U et/ou **en ce que** la ferrure (1) est conçue comme une charnière à pendule.

7. Ferrure selon l'une des revendications précédentes, **caractérisée en ce qu'**une moitié de ferrure, en particulier la première moitié de ferrure (11), présente une section d'engagement (22) destinée à venir en prise dans un évidement en particulier à bords ouverts (2B) de la première vitre (2).

8. Ferrure selon la revendication 7, **caractérisée en ce que** la section d'engagement (22) présente un bord d'engagement (22C) faisant face à la paroi de l'évidement (2B) pourvu d'une rainure d'engagement (22D) destinée à recevoir et/ou à maintenir un joint d'étanchéité de vitre (23) destiné à assurer l'étanchéité contre la paroi de l'évidement, en particulier, dans laquelle la rainure d'engagement (22D) s'étend le long des sections de jambe (11F, 11G).

9. Ferrure selon l'une des revendications précédentes, **caractérisée en ce que** la ferrure (1) est conçue de telle sorte que l'axe d'articulation (8) de la ferrure (1) est situé dans la première vitre (2) et/ou dans un évidement (2B) de la première vitre (2).

10. Ferrure selon l'une des revendications précédentes, **caractérisée en ce que** la première moitié de ferrure (11) présente une section intermédiaire (11J) ou une section de chevauchement (11L) qui chevauche ou engage derrière de manière circonférentielle la section d'appui (12E) dans chaque position de pivotement.

11. Ferrure selon l'une des revendications précédentes, **caractérisée en ce qu'**une ou chaque moitié de ferrure (11, 12) est recouverte côté plat, en particulier seulement partiellement, respectivement par un couvercle de préférence glissé (11D, 12D).

12. Utilisation d'au moins une ferrure (1) pour le montage pivotant d'une première vitre (2), en particulier sur une deuxième vitre (3) ou une paroi (4),
**caractérisée**
**en ce que** la ferrure (1) est conçue conformément à une des revendications précédentes.

13. Utilisation selon la revendication 12, **caractérisée en ce que** la première vitre (2) présente un bord vertical (2A) avec une section de bord intérieure chanfreinée, biseautée et/ou arrondie (2C), dans laquelle la forme de la section de bord (2C) est au moins sensiblement ou approximativement adaptée à la forme d'une section d'engagement (22) et/ou d'une section d'appui (12E) de la ferrure (1) agencée dans un évidement (2B) ouvert vers le bord vertical (2A) de la première vitre (2).

14. Utilisation selon la revendication 12 ou 13, **caractérisée en ce qu'**il est prévu un joint longitudinal (13) destiné à assurer l'étanchéité le long des bords verticaux (2A, 3A) des deux vitres (2, 3), en particulier dans laquelle le joint longitudinal (13) est continu.

15. Utilisation selon la revendication 14, **caractérisée en ce que** le joint longitudinal (13) présente une lèvre d'étanchéité (13A) flexible, de préférence disposée côté intérieur, sur la première vitre (2) et sur la ferrure (1).
